# EUROPÄISCHE PATENTANMELDUNG

(11) **EP 0 060 899 A1**
(43) Veröffentlichungstag der Anmeldung: **29.09.1982**
(21) Anmeldenummer: 81102039.5
(22) Anmeldetag: 19.03.1981
(51) Int. Cl.: H01J 29/92, H01R 33/80

(54) **Bildröhrenfassung mit Funkenschutzstrecke**

(71) Anmelder: Daut & Rietz KG Fabrik für Elektrofeinmechanik GmbH & Co, D-8500 Nürnberg (DE)
(72) Erfinder: Rietz, Bruno, D-8500 Nürnberg 121 (DE)
(74) Vertreter: Göbel, Matthias, Dipl.-Ing.

(57) **Zusammenfassung**

Bei der Bildröhrenfassung mit Funkenschutzstrecke sind der Funkenschutzstreckenkontakt und der Funkenschutzstreckengegenkontakt durch Kugelkörper (8, 11) gebildet. Die beiden Kugelkörper (8, 11) sind mittels einer mit einem Röhrensockelstift (4) kontaktierenden Anschlußfeder (5) bzw. einer Gegenkontaktfeder (13) an im Abstand voneinander angeordneten bildröhrenfassungsfesten Stützlagern gehalten.

## Beschreibung

Die Erfindung betrifft eine Bildröhrenfassung mit Funkenschutzstrecke mit einer mit einem Röhrensockelstift verbundenen und einen Funkenschutzstreckenkontakt aufweisenden Anschlußfeder sowie einer im Abstand desselben ausgebildeten, den Funkenschutzstreckengegenkontakt aufweisenden Gegenkontaktfeder.

Es ist bei Bildröhrenfassungen bekannt Funkenschutzstrecken vorzusehen. Die Kontakte bekannter Funkenschutzstrecken sind durch an einer mit dem Röhrensockelstift in Verbindung bringbaren Anschlußfeder und einer Gegenkontaktfeder angebrachten Anbiegungen bzw. Ausdrückungen gebildet. Abgesehen davon,daß die Einhaltung vorbestimmter Abstände bei den so gebildeten Funkenschutzstrecken nur schwierig durchführbar ist, zeigen sich auch Überschläge in den Randbereichen der Kontakt- und Gegenkontaktfedern bzw. an kantigen Anbiegungen. Dies führt dazu, daß die bekannten Funkenschutzstrecken nicht mit reproduzierbar gleichen Überschlagsspannungen arbeiten.

Es ist Aufgabe der Erfindung Maßnahmen zu schaffen, die mit geringem baulichen Aufwand gleiche Überschlagsspannungen gewährleisten.

Der Erfindung gemäß ist diese Aufgabe dadurch gelöst, daß der Funkenschutzstreckenkontakt und der Funkenschutzstrekkengegenkontakt durch Kugelkörper gebildet sind, die mittels der Anschlußfeder bzw. der Gegenkontaktfeder an im Abstand voneinander angeordneten bildröhrenfassungsfesten Stützlagern gehalten sind. Bei den mit beliebigen Durchmessergrößen bevorzugt großen Radien ausgebildeten und mit großer Oberflächenfeinheit herstellbaren Kugelkörpern erfolgt nunmehr der Funkenüberschlag ausschließlich konstant im Scheitelbereich. Dabei ist sichergestellt, daß die Überschlagspannungen exakt eine vorbestimmte und gleichbleibende Größe aufweisen. Außerdem wirken sich Luftdruckschwankungen bzw. Luftfeuchtigkeitsänderungen nicht störend aus, wodurch die Überschlagsspannung klimastabil ist. Schließlich sind die Kugelkörper auch mit geringem Aufwand einander zuzuordnen, sodaß sich kleine Toleranzen einhalten lassen. Fernerhin sind durch das Fehlen von Kantenbereichen unbeabsichtigte Funkenüberschläge in anderen Bereichen ausgeschlossen.

In Ausgestaltung der Bildröhrenfassung ist vorgesehen, daß die Anschluß- und Gegenkontaktfedern durch Blechformteile gebildet sind, die Kugelkörper mit Kugelabschnitten aufnehmende Ausnehmungen aufweisen und durch die Kugelkörper im Bildröhrenfassungskörper festgelegt sind. Dies führt dazu, daß zur Montage der Funkenschutzstreckenkontakte lediglich ein Steckvorgang für die Anschlußfeder und die Gegenkontaktfeder erforderlich ist, wobei durch Einrasten von Kugelabschnitten, die Kugelkörper selbst und die Anschlußfeder bzw. die Gegenkontaktfeder im Bildröhrenfassungskörper festliegen.

Einfache Kontaktierungen der Anschlußfeder mit Anschlußgliedern, z.B. Anschlußdrähten, Leiterbahnen od.dgl. sind gemäß einer weiteren Ausgestaltung dadurch erreichbar, daß das dem Röhrensockelstift abgewandte Ende der Anschlußfeder schräg gegen die Anschlußfeder zurückgebogen ist und als Klemmschenkel eingesteckte Anschlußglieder zwischen sich und der Anschlußfeder fixiert.

Schließlich ist die Montage der Bildröhrenfassung noch dadurch zu vereinfachen, daß die Anschlußfeder und der zugehörige Kugelkörper in einen vom Bildröhrenfassungskörper unabhängigen Bauteil angeordnet sind, der lösbar oder fest mit dem Bildröhrenfassungskörper verbindbar ist. Hierzu kann der Bauteil mittels in Ausnehmungen des Bildröhrenfassungskörpers eingreifende Rastenkörper, z.B. Haltearmen am Bildröhrenfassungskörper gehalten oder fest, z.B. durch Verschweißen oder Verkleben mit dem Bildröhrenfassungskörper verbunden sein. Die Verwendung eines unabhängigen Bauteils für die Aufnahme der Anschlußfeder erlaubt die Bildröhrenfassung gegebenenfalls aus einem weniger hochwertigen Werkstoff herzustellen, während der die Gegenkontaktfeder aufnehmende Bauteil aus einem thermisch und elektrisch hochbelastbaren Werkstoff gefertigt ist. Außerdem kann durch entsprechende Gestaltung des Bauteils eine mehr oder weniger weite Annäherung der Kugelkörper zum Zwecke der Anpassung an verschieden große Überschlagsspannungen erreicht werden. Schließlich ist noch vorgesehen den Bauteil mit einer Durchführungsöffnung zu versehen, der auf der dem Anschlußglied abgewandten Seite als Knickschutz dienende Stützwände für die Anschlußglieder zugeordnet sind.

Es entspricht dem Erfindungsgedanken, daß die mit Kugelkörpern versehene Funkenschutzstrecke auch anderweitig zum Einsatz bringbar ist. Zur zweckmäßigen Ausgestaltung einer solchen Funkenschutzstrecke können die beiden Kugelkörper gemeinsam an in einem Gehäuse im Abstand ausgebildeten Stützlag-ern angelegt und durch Federkontakte gehalten sein, deren Anschlußenden aus dem Gehäuse herausgeführt sind. Die so gebildete Funkenschutzstrecke ist als unabhängiger Bauteil gegebenenfalls an Bildröhrenfassungen beliebiger Art anbringbar.

Wie die Erfindung ausgeführt sein kann zeigt mit den für diese wesentlichen Merkmalen das in der Zeichnung dargestelle Ausführungsbeispiel. Es bedeuten:
Figur 1 einen Teilschnitt einer Bildröhrenfassung mit einer Funkenschutzstrecke,
Figur 2 eine Anschlußfeder in Vorderansicht.
Figur 3 eine Anschlußfeder in Seitenansicht,
Figur 4 eine Gegenkontaktfeder in Vorderansicht,
Figur 5 einen Teilschnitt einer Bildröhrenfassung und
Figur 6 eine Funkenschutzstrecke entsprechend einer anderen Ausführungsform

In der Figur 1 ist mit 1 ein nicht näher dargestellter Bildröhrenfassungskörper bezeichnet, der über einen Teilbereich seiner Umfangsfläche eine Verlängerung 1' aufweist. Der Bildröhrenfassungskörper 1 weist in weiter bekannter Weise auf einer Kreislinie in Ausnehmungen3 Fassungskontakte (nicht gezeigt) auf, die mit Anschlußfedern den Bildröhrenfassungskörper überragen. Mit einem Bildröhrensockelstift 4 kontaktiert eine Anschlußfeder 5, die, wie Figuren 2 und 3 zeigen, durch einen Blechformteil gebildet ist. Die Anschlußfeder 5 ist beim Ausführungsbeispiel in einer Ausnehmung 6 eines unabhängigen Bauteils 7 geführt, der mit der Verlängerung 1' entweder lösbar verrastet bzw. durch Verschweißen oder Verkleben fest verbunden ist. In einer Ausnehmung 5' greift mit einem Kugelabschnitt ein Kugelkörper 8 ein, der mittels der Anschlußfeder 5 an Begrenzungsflächen 9 einer Ausnehmung 10 einer Wandung 10'angelegt ist. Dabei hält der Kugelkörper 8 die Anschlußfeder 5 verschiebungsfrei. Dem Kugelkörper 8 ist ein weiterer Kugelkörper 11 zugeordnet, der an Begrenzungsflächen einer Ausnehmung 12 in der Verlängerung 1' durch eine Gegenkontaktfeder 13 mit einer Ausnehmung 13' abgestützt und gehalten ist. Die beiden Kugelkörper 8 und 11 bilden die beiden Kontakte einer Funkenschutzstrecke. Die Gegenkontaktfeder 13 ist ebenfalls durch den Kugelkörper 11 verschiebungsfrei gehalten. Die Anschlußfeder 5 ist an dem den Bildröhrensockelstift abgewandten Ende schräg zur Bildung eines Klemmschenkels 14 zurückgebogen, der das über eine Lochung 15 mit der Anschlußfeder zur Wirkung bringbare Anschlußglied 16 pressend zwischen sich und der Anschlußfeder 5 hält. Mit 17 ist eine Durchführungsöffnung für das Anschlußglied im Bauteil 7 bezeichnet, dem als Knickschutz für das Anschlußglied wirkende Wandungen 18 (Fig. 1 und 5) zugeordnet sind.

Die als Funkenschutzstreckenkontakte wirkenden Kugelkörper 8, 11 sind in besonderer Weise glattflächig,frei von Kanten und Unebenheiten und gewährleisten die Überschläge exakt im Scheitel. Außerdem ermöglichen Größenänderungen der Kugelkörper 8, 11 und/oder Gestaltungsänderungen der Stützlager beliebige Abstände zu schaffen und kleine Toleranzen einzuhalten. Der Überschlag im Scheitelbereich sichert weiterhin gleiche Überschlagsspannungen.

Beim Ausführungsbeispiel der Figur 6 sind abweichend in einem Gehäuse 19 an gehäusefesten Wandungen 20 mit Ausnehmungen 21 Kugelkörper 8, 11 durch Anschlußfedern 22,23 abgestützt gehal.- ten. Die Kugelkörper 8, 11 bilden hier wiederum die Funkenschutzstrecke. Die Funkenschutzstrecke ist beliebig einsetzbar.

## Patentansprüche

1. Bildröhrenfassung mit Funkenschutzstrecke mit einer mit einem Röhrensockelstift verbundenen und einen Funkenschutzstreckenkontakt aufweisenden Anschlußfeder sowie einer im Abstand desselben ausgebildeten, den Funkenschutzstreckengegenkontakt aufweisenden Gegenkontaktfeder, dadurch gekennzeichnet, daß der Funkenschutzstreckenkontakt und der Funkenschutzstreckengegenkontakt durch Kugelkörper (8, 11) gebildet sind, die mittels der Anschlußfeder (5) bzw. Gegenkontaktfeder (13) an im Abstand voneinander angeordneten bildröhrenfassungsfesten Stützlagern gehalten sind.

2. Bildröhrenfassung nach Patentanspruch 1, dadurch gekennzeichnet, daß die Anschlußfeder (5) und die Gegenkontaktfeder (13) durch Blechformteile gebildet sind, die die Kugelkörper (8, 11) mit Kugelabschnitten aufnehmende Ausnehmungen (5) 13') aufweisen und durch die Kugelkörper (8, 11) im Bildröhrenfassungskörper festgelegt sind.

3. Bildröhrenfassung nach Patentanspruch 1, dadurch gekennzeichnet, daß das dem Röhrensockelstift(4)abgewandte Ende der Anschlußfeder (5) schräg gegen die Anschlußfeder zurückgebogen ist und als Klemmschenkel (14) einsteckbare Anschlußglieder zwischen sich und der Anschlußfeder fixiert.

4. Bildröhrenfassung nach Patentanspruch 1, dadurch gekennzeichnet, daß die Anschlußfeder (5) und der zugehörige Kugelkörper (8) in einem vom Bildröhrenfassungskörper (1 bzw. 1') unabhängigen Bauteil (7) angeordnet sind, der lösbar oder fest mit dem Bildröhrenfassungskörper verbunden ist.

5. Bildröhrenfassung nach Patentanspruch 4, dadurch gekennzeichnet, daß der Bauteil (7) eine Durchführungsöffnung (17) für Anschlußglieder (16) aufweist und daß der Durchführungsöffnung (17) auf der der Anschlußfeder (5) abgewandten Seite Stützwände (18) für die Anschlußglieder (16) zugeordnet sind.

6. Bildröhrenfassung nach Patentanspruch 5, dadurch gekennzeichnet, daß der Bauteil (7) mittels in Ausnehmungen des Bildröhrenfassungskörpers eingreifenden Rastenkörpern am Röhrenfassungskörper (1 bzw. 1') festlegbar ist.

7. Bildröhrenfassung nach Patentanspruch 4, dadurch gekennzeichnet, daß der Bauteil (7) mit dem Bildröhrenfassungskörper (1 bzw. 1') fest, z.B. durch Verschweißen, Verkleben od.dgl. verbunden ist.

8. Funkenschutzstrecke, insbesondere für Bildröhrenfassungen, dadurch gekennzeichnet, daß zwei Kugelkörper (8, 11) gemeinsam an in einem Gehäuse (19) im Abstand ausgebildeten Stützlagern (2o, 21) angelegt und durch federnde Anschlußglieder (22, 23) gehalten sind, deren Anschlußenden aus dem Gehäuse (19) herausgeführt sind.
